# EUROPÄISCHE PATENTANMELDUNG

(11) **EP 0 003 806 A1**
(43) Veröffentlichungstag der Anmeldung: **05.09.1979**
(21) Anmeldenummer: 79100449.2
(22) Anmeldetag: 15.02.1979
(51) Int. Cl.: B30B 9/12, B30B 9/18

(54) **Vorrichtung zum Entwässern und Verdichten von Rechengut, Müll oder dgl.**

(30) Priorität: 16.02.1978 DE 2806488
(71) Anmelder: Dambach - Industrieanlagen GmbH, D-76571 Gaggenau (DE)
(72) Erfinder: Dambach, Kurt A., D-7560 Gaggenau (DE); Scherer, Heinz, D-7560 Gaggenau (DE)
(74) Vertreter: Vogel, Georg Pat.-Ing.

(57) **Zusammenfassung**

Die Anmeldung betrifft eine Vorrichtung zum Entwässern und Verdichten von Rechengut und Müll mit einem zylindrischen Gehäuse (10) mit Einfülltrichter (11). In diesem einseitig geschlossenen Gehäuse (10) ist eine Förderschnecke (20) freitragend drehbar gelagert und mit einer Antriebseinheit gekoppelt. Die offene Seite des Gehäuses (10) ist mit federnden, den Querschnitt der Austrittsöffnung verkleinernden federnden Halteelementen (16) versehen. Im unteren Umfangsbereich ist das Gehäuse (10) mit Durchbrüchen (18) versehen. Diese Vorrichtung ist einfach und robust im Aufbau und erlaubt eine vollautomatische Entwässerung und Verdichtung des über den Einfülltrichter (11) zugeführten Gutes.

## Beschreibung

Die Erfindung betrifft eine Vorrichtung zum Entwässern und Verdichten von Rechengut, Müll oder dgl.

Eine derartige Vorrichtung.kann an eine beliebige Rechenanlage angeschlossen werden, um das vom Rechenrost abgetragene Rechengut für eine raumsparende Weiterverarbeitung bzw. Lagerung aufzubereiten.

Es ist Aufgabe der Erfindung, eine Vorrichtung der eingangs erwähnten Art zu schaffen, die einfach und robust im Aufbau ist und das Rechengut bzw. den Müll vollautomatisch so entwässert, und verdichtet, daß das behandelte.Rechengut bzw. der behandelte Müll voll deponiefähig ist bzw. in einer Verbrennungsanlage verbrannt werden kann.

Diese Aufgabe wird nach der Erfindung dadurch gelöst, daß in einem mit einem Einfülltlichter versehenen zylinderförmigen Gehäuse eine Förderschnecke angeordnet ist, die nur im Be- reich einer Stirnseite des Gehäuses drehbar gelagert und r.it einer Antriebseinheit gekoppelt ist, daß diese antriebsseitige Stirnseite des Gehäuses verschlossen ist, daß die andere offene Stirnseite des Gehäuses mit federnden, den Querschnitt der Austrittsöffnung verkleinernden Halteelementen versehen ist und daß das Gehäuse zumindest im unteren Umfangsbereich mit Durchbrüchen versehen ist.

Die an der offenen Stirnseite des Gehäuses angebrachten federnden Halteelemente bilden ein Widerlager zum Aufbau eines Pfropfens von Rechengut bzw. Müll. Die Förderschnecke baut diesen Pfropfen auf und bei der dabei auftretenden Verdichtung kann die ausgepreßte Flüssigkeit über die Durchbrüche aus dem Gehäuse austreten. Ist der Pfropfen aufgebaut, dann weichen die Halteelemente aus und geben den Austritt des entwässerten und verdichteten Gutes frei. Die Federkraft der Halteelemente bestimmt dabei den Grad der Entwässerung und Verdichtung des Gutes.

Damit die Förderleistung der Förderschnecke optimal ausgenützt ist, sieht eine Ausgestaltung vor, daß der Einfülltrichter um antriebsseitigen Ende des Gehäuses angebracht ist und in eine Ausnehmung des Gehäuses eingesetzt ist. Demselben Zweck dient eine weitere Ausgestaltung, die dadurch gekennzeichnet ist, da die Förderschnecke aus einer Hohlwelle mit zwei um 180° verset ten Blechwendeln besteht, daß das freie Ende der Hohlwelle mit tels eines kegelförmigen Abschlußteiles verschlossen ist und daß die Antriebswelle der Antriebseinheit am lagerseitigen Ende der Hohlwelle mit einem Lagerabsatz in die Hohlwelle eingeführt und unverdrehbar mit dieser verbunden ist.

Damit die Vorrichtung auf dem Boden aufgestellt und so leicht an jede bestehende Rechenanlage bzw. Müllsammelanlage angeschlossen werden kann, ist weiterhin vorgesehen, daß das häuse im Bereich der Austrittsöffnung über einen Lagerbock und im Bereich des antriebsseitigen Endes über die Antriebseinheit in horizontaler Stellung aufstellbar ist.

Eine gleichmäßige Verdichtung des entwässerten Gutes wird dadurch erreicht, daß die Halteelemente als Blechstreifen aus^{g}e-bildet sind, die mit ihren Breitseiten an der offenen Stirnseite des Gehäuses umfangsseitig gleichmäßig verteilt angebracht sind, und daß die freien Enden der Blechstreifen zur Mittelachse des Gehäuses kon konkav eingebo^{g}en sind und daß die freien Enden der Blechstreifen im unbelasteten Zustand etwa auf einer Kresibahn um die Mittelachse des Gehäuses angeordnet sind, deren Durchmesser etwa dem halben Durchmesser des Gehäuses entspricht.

Die Pfropfenbildung erfolgt nach einer weiteren Ausgestaltung dadurch außerhalb der Förderschnecke, daß die Förderschnecke mit dem kegelförmigen Abschlußteil etwa im Bereich der offenen Stirnseite des Gehäuses freitragend endet und daß sich die Blechstreifen von der offenen Stirnseite in Verlängerung des Gehäuses erstrecken.

Eine. Verstopfung der Durchbrüche im Gehäuse wird dadurch verhindert, daß sich die Durchbrüche im Gehäuse zur Außenseite hin erweitern.

Schlitzförmige Durchbrüche im Gehäuse mit dieser Dimensionie-rung werden dadurch erhalten, daß die Durchbrüche im Gehäuse mittels rechteckförmiger Stäbe gebildet sind, die in Abständen zueinander, hochkant stehend und auf die Mittelachse des Gehäuses ausgerichtet in Ausnehmungen des Gehäuses längsgelichtet eingesetzt sind.

Eine ausreichende Abflußmöglichkeit für die ausgepreßte Flüssigkeit über die gesamte Länge des Gehäuses wird nach einer Ausgestaltung-dadurch erreicht, daß über die Länge des Gehäu- ses mehrere schlitzartige Durchbrüche dieser Art hintereinander angeordnet sind und d ß diese Durchbrüche sowohl im unteren Bereich des Gehäuses, als auch in den beiden Endbereichen des unteren Halbzylinders des Gehäuses eingebracht sind.

Soll das entwässerte und verdichtete Gut weitergeleitet werden, dann kann nach einer Weiterbildung vorgesehen sein, daß die offene Stirnseite des Gehäuses mit den federnden Halteelementen in eine weiterführende Rohrleitung einmündet. Über die Rohrleitung wird das Gut einer weiteren Verarbeitungseinrichtung bzw. einem Auffangbehälter oder dgl. zugeführt. Als Ver arbeitungseinrichtung kann der offenen Stirnseite des Gehäuses mit den federnden Halteelementen eine Zerkleinerungseinrichtung, z.B. ein Cutter oder dgl., nachgeordnet sein.

Außerhalb des Gehäuses ist nach einer weiteren Ausgestaltung eine Flüssigkeitsauffangwanne angeordnet, um die aus dem Gehäuse austretende Flüssigkeit eindeutig auffangen und weiterleiten zu können.

Die Erfindung wird anhand eines in den Zeichnungen dargestellten Ausführungsbeispiels näher erläutert. Es zeigen:
Fig. 1 im Längsschnitt eine aus Gehäuse, Einfülltrichter, Förderschnecke und Halteelemente bestehende Vorrichtung zum Entwässern und Verdichten von Rechengut, Müll oder dgl.,
Fig. 2 einen Querschnitt durch die Vorrichtung nach Fig. 1 entlang der Linie II-II und
Fig. 3 in etwas vergrößertem Maßstab eine Ansicht auf die offene Stirnseite des Gehäuses mit den federnden, als Blechstreifen ausgebildeten Halteelementen.

Wie die Fig. 1 und 2 zeigen, besteht die Vorrichtung zum Entwässern und Verdichten von Rechengut, Müll oder dgl. aus einem zylindrischen Gehäuse 10, in das ein Einfülltrichter 11 einmündet. Dieser Einfülltrichter 11 ist z.B. in eine Ausnehmung 17 des Gehäuses 10 eingesetzt und an dem la^{g}erseitigen bzw. antriebsseitigen Ende des Gehäuses 10 angeordnet. Die zugeordnete Stirnseite des Gehäuses 10 ist verschlossen, wie die Platte 26 -der nicht näher dargestellten Antriebseinheit erkennen läßt. In dieser Platte 26 ist die Antriebswelle 25 der Antriebseinheit in bekannter Weise drehbar gelagert. Der Lageransatz 24 der Antriebswelle 25 ist in die Hohlwelle 20 der Förderschnecke eingeführt und unverdrehbar mit dieser verbunden. Die Hohlwelle 20 trägt zwei um 180° versetzte Förderwendeln 21 und 22 und erstreckt sich freitragend bis zur gegenüberliegenden offenen Stirnseite des Gehäuses 10. Die Hohlwelle 20 ist dabei mittels eines kegelförmigen Abschlußteiles 23 verschlossen. Das Ende des Gehäuses 10 ist von einer Abschlußhülse 12 umschlossen, an der der Lagerbock 13 angeschweißt ist. Über diesem Lagerbock 13 und die nicht dargestellte Antriebseinheit wird die Vorrichtung so aufgestellt, das Gehäuse 10 horizontal gerichtet ist.

Wie die Ansicht.nach Fig. 3 zeigt, sind über den Umfang der Abschlußhülse 12 gleichmäßig verteilt Blechstreiren als federnde Halteelemente 16 angeschraubt, wie die Schaubverbin- dungen 30 andeuten. Diese Blechstreifen sind in die Verlängerung des Gehäuses 10 gerichtet und konkav zur Mittelachse des Gehäuses 10 eingebogen, so daß sie wie die Ansicht nach Fig. 3 zeigt, den Austrittsquerschnitt der Vorrichtung verkleinern. Die freien Enden der Blechstreifen liegen auf einer Kreisbahn zur Mittelachse des Gehäuses 10, deren Durchmesser etwa dem halben Durchmesser des Gehäuses 10 entspricht. Wie dem Längs- schnitt nach Fig. 1 zu entnehmen ist, bilden diese Blechstreifen eine halbkugelförmige Kammer, in der sich das von der Förderschnecke geförderte Gut ansammelt- Da die Blechstreifen eine Art Widerlager bilden, baut sich ein Pfropfen in dieser Kammer auf. Mit dem Weiterzuführen von Gut steigt der Druck in diesem Pfrcpfen an, so daß das Gut ausgepreßt und verdichtet wird. Durch die Federkraft der Halteelemente 16 kann der Grad der Entwässerung und Verdichtung des Gutes vorgegeben werden. Die Blechstreifen sind mit ihren Breitseiten mit der Abschlußhülse 12 verbunden, so daß ihre Federeigenschaft neben dem Material in erster Linie durch ihre Stärke und Form bestimmt ist.

Die bei dem Fördervorgang der Förderschnecke gegen den in der Kammer aufgebauten Pfropfen von Gut ausgepreßte Flüssigkeit kann über Durchbrüche 18 aus dem Gehäuse 10 austreten und wird vorzugsweise über eine untergestellte Auffangwanne aufgefangen.

Wie insbesondere die Schnitte nach _{F}ig. 1 und 2 erkennen lassen, sind die Durchbrüche 18 als längsgerichtete Schlitze ausgebildet die im unteren Bereich und in den Endbereichen des unteren Halbzylinders des Gehäuses 10 angeordnet sind. Die Durchbrüche 18 werden durch rechteckförmige Stäbe 14 bzw. 15 gebildet, die in Ausnehmungen des Gehäuses 10 längsgerichtet in Abständen zueinander eingesetzt sind. Diese Stäbe 14 bzw. 15 sind hochkant stehend und zur Mittelachse des Gehäuses 10 ausgerichtet eingesetzt, so daß sich die schlitzförmigen Durch- brüche 18 zwangsläufig zur Außenseite des Gehäuses 10 hin erweitern. Damit wird ein Verstopfen der Durchbrüche 18 vermieden. In einen Durchbruch 18 eingedrücktes Gut fällt daher aus dem Durchbruch heraus.

Wie die Fig. 1 zeigt, sind über die Länge des Gehäuses 10 zwei Zonen von schlitzförmigen Durchbrüchen angeordnet, wie die eingesetzten Stäbe 14 und 15 erkennen lassen. Damit wird über die gesamte Länge des Gehäuses 10 die ausgepreßte Flüssigkeit abgeführt.

Ist der Druck im aufgebauten Pfropfen von Gut groß genug, dann werden die federnden Halteelemente 16 ausgelenkt, wobei sich der Austrittsquerschnitt 19 vergrößert und der Austritt für das entwässerte und verdichtete Gut freigegeben wird. Wie mit der Rohrleitung 27, die über die Abschlußhülse 12 mit den Halteelementen 16 gestülpt ist, angedeutet ist, kann das freigegebene Gut direkt weitergeleitet und einer weiteren Verarbeitungsstation zugeleitet werden. Dies kann eine Zerkleinerungseinrichtung, z.B. ein Cutter oder dgl., sein, der das Gut so zerhackt, daß es leicht weiterverarbeitet, z.B. deponiert oder verbrannt, werden kann.

Die Vorrichtung dieser Art ist einfach und robust, hat einen guten Wirkungsgrad in der Entwässerung und Verdichtung und ist auch für große Durchsatzmengen geeignet. Der Arbeitsaufwand ist vernachlässigbar, da der Entwässerangs- und Verdichtungsvorgang automatisch ablaufen. Das entwässerte und verdichtete Gut ist sauber und trocken und hat ein stark vermindertes Gewicht und Volumen.

## Patentansprüche

1. Vorrichtung zum Entwässern und Verdichten von Rechengut, Müll oder dgl.,
dadurch gekennzeichnet,
daß in einem mit einem Einfülltrichter (11) versehenen zylinderförmigen Gehäuse (10) eine Förderschnecke (20 bis 22) angeordnet ist, die nur im Bereich einer Stirnseite des Gehäuses (10) drehbar gelagert und mit einer Antriebseinheit gekoppelt ist,
daß diese antriebsseitige Stirnseite des Gehäuses (10) verschlossen ist,
daß die andere offene Stirnseite des Gehäuses (10) mit federnden, den Querschnitt der Austrittsöffnung (19) verkleinernden Halteelementen (16) versehen ist und daß das Gehäuse (10) zumindest im unteren Umfangsbe- .reich mit Durchbrüchen (18) versehen ist.

2. Vorrichtung nach Anspruch 1,
dadurch gekennzeichnet,
daß der Einfülltrichter (11) am antriebsseitigen Ende des Gehäuses (10) angebracht ist und in eine Ausnehmung (17) des Gehäuses (10) eingesetzt ist.

3. Vorrichtung nach Anspruch 1 und 2,
dadurch gekennzeichnet,
daß die Förderschnecke aus einer Hohlwelle (20) mit zwei um 180° versetzten Blechwendeln (21,22) besteht, daß das freie Ende der Hohlwelle (20) mittels eines kegelförmigen Abschlußteiles (23) verschlossen ist und daß die Antriebswelle (25) der Antriebseinheit am lagerseitigen Ende der Hohlwelle (20) mit einem Lagerabsatz (24) in die Hohlwelle (23) eingeführt und unverdrehbar mit dieser verbunden ist.

4. Vorrichtung nach einem der Ansprüche 1 bis 3,
dadurch gekennzeichnet,
daß das Gehäuse (10) im Bereich der Austrittsöffnung (19) über einen Lagerbock (13) und im Bereich des antriebsseitigen Endes über die Antriebseinheit in horizontaler Stellung aufstellbar ist.

5. Vorrichtung nach einem der Ansprüche 1 bis 4,
dadurch gekennzeichnet,
daß die Halteelemente (16) als Blechstreifen ausgebildet sind, die mit ihren Breitseiten an der offenen Stirnseite des Gehäuses (10) umfangsseitig gleichmäßig verteilt angebracht sind und
daß die freien Enden der Blechstreifen zur Mittelachse des Gehäuses (10) hin konkav eingebogen sind.

6. Vorrichtung nach Anspruch 5,
dadurch gekennzeichnet,
daß die freien Enden der Blechstreifen im unbelasteten Zustand etwa auf einer Kreisbahn um die Mittelachse des Gehäuses (10) angeordnet sind, deren Durchmesser etwa dem halben Durchmesser des Gehäuses (10) entspricht.

7. Vorrichtung nach einem der Ansprüche 1 bis 6,
dadurch gekennzeichnet,
daß die Förderschnecke mit dem kegelförmigen Abschlußteil (23) etwa im Bereich der offenen Stirnseite des Gehäuses (10) freitragend endet und daß sich die Blechstreifen von der offenen Stirnseite in Verlängerung des Gehäuses (10) erstrecken.

8. Vorrichtung nach einem der Ansprüche 1 bis 7,
dadurch gekennzeichnet,
daß sich die Durchbrüche -(18) im Gehäuse (10) zur Außenseite hin erweitern.

9. Vorrichtung nach Anspruch 8,
dadurch gekennzeichnet,
daß die Durchbrüche (18) im Gehäuse (10) mittels rechteckförmiger Stäbe (14) gebildet sind, die in Abständen zueinander, hochkant stehend und auf die Mittelachse des Gehäuses (10) ausgerichtet in Ausnehmungen des Gehäuses (10) längsgerichtet eingesetzt sind.

10. Vorrichtung nach einem der Ansprüche 1 bis 9,
dadurch gekennzeichnet,
daß über die Länge des Gehäuses (10) mehrere schlitzartige Durchbrüche (18) dieser Art hintereinander angeordnet sind und
daß diese Durchbrüche (18) sowohl im unteren Bereich des Gehäuses (10), als auch in den beiden Endbereichen des unteren Halbzylinders des Gehäuses (10) eingebracht sind (Fig. 2).

11. Vorrichtung nach einem der Ansprüche 1 bis 10,
dadurch gekennzeichnet,
daß die offene Stirnseite des Gehäuses (10) mit den federnden Halteelementen (16) in eine weiterführende Rohrleitung (27) einmündet.

12. Vorrichtung nach einem der Ansprüche 1 bis 10,
dadurch gekennzeichnet,
daß der offenen Stirnseite des Gehäuses (10) mit den federnden Halteelementen (16) eine Zerkleinerungseinrichtung, z.B. ein Cutter oder dgl., nachgeordnet ist.

13. Vorrichtung nach einem der Ansprüche 1 bis 12,
dadurch gekennzeichnet,
daß unterhalb des Gehäuses (10) eine Flüssigkeitsauffangwanne angeordnet ist.
